# EUROPÄISCHE PATENTSCHRIFT

(11) **EP 0 212 093 B1**
(45) Veröffentlichungstag und Bekanntmachung des Hinweises auf die Patenterteilung: **28.11.1990**
(21) Anmeldenummer: 86107337.7
(22) Anmeldetag: 30.05.1986
(51) Int. Cl.: F25B 23/00

(54) **Verfahren zum Kühlen eines Objektes mit Hilfe von suprafluidem Helium (HeII) und Einrichtung zur Durchführung des Verfahrens**
Method of cooling an object by means of superfluid helium (He II) and device for carrying out the method
Procédé pour refroidir un objet à l'aide d'hélium superfluide (HeII) et dispositif pour la mise en oeuvre du procédé

(30) Priorität: 16.08.1985 DE 3529391
(43) Veröffentlichungstag der Anmeldung: 04.03.1987
(73) Patentinhaber: KERNFORSCHUNGSZENTRUM KARLSRUHE GMBH, D-76050 Karlsruhe (DE)
(72) Erfinder: Hofmann, Albert, Dr., D-7500 Karlsruhe (DE)

(56) Entgegenhaltungen:
- EP-A- 0 089 391
- DE-A- 2 051 629
- DE-C- 2 806 829
- FR-A- 2 176 809
- NL-A- 7 902 438
- CRYOGENICS, Band 20, Nr. 3, März 1980, Seiten 115-121, IPC Business Press; A.P. SEVERIJNS: "A novel He3 - He4 dilution refrigerator with superfluid He4 circulation"

## Beschreibung

Die vorliegende Erfindung bezieht sich auf ein Verfahren zum Kühlen eines Objektes mit Hilfe von suprafluidem Helium (He 11) und eine Einrichtung zur Durchführung des Verfahrens nach dem ersten Teil des Patentanspruches 1 bzw. 6.

Die abnorm gute Wärmeleitfähigkeit des He II im Temperaturbereich zwischen 1,7 K und 2,1 K und die Suprafluidität sind hervorragende Eigenschaften zur Kühlung supraleitender Magnetwicklungen. Bisher konnten solche 1,8 K-gekühlten Spulen nur nach dem Prinzip badgekühlter Wicklungen realisiert werden. Diese konventionelle Technik hat bekanntlich folgende Nachteile: die Notwendigkeit eines dichten Spulengehäuses, schlechtere mechanische Fixierung des Leiters und schlechte Hochspannungsfestigkeit. Diese Nachteile können durch Übergang von einer derartigen Badkühlung mit Außenkühlung des Leiters zu einer Leiterinnenkühlung mit erzwungener Heliumströmung überwunden werden. Mangels geeigneter Pumpen konnte dieses Konzept bisher nicht bei Kühlung mit suprafluidem Helium (He II) realisiert werden.

Bekannt sind Fountainpumpen mit Superfilter zur Anregung einer Konvektion von He II in ³He-⁴He-Kühlmaschinen, wie in der niederländischen Offenlegung^{p}schrift 7 902 438 beschrieben.

Bei allen bekannt gewordenen Anwendungen wird die Pumpwirkung durch zusätzliche elektrische Heizung am warmen Ende des Superfilters erzielt. Da der thermomechanische Wirkungsgrad solcher Pumpen von Natur aus sehr gering ist (weniger als 10% der zugeführten Wärme kann in Arbeit umgesetzt werden), führt dieses Verfahren vor allem bei großer umzuwälzenden Heliumrate zu unwirtschaftlich hoher Belastung der Kälteanlage.

Der Erfindung liegt die Aufgabe zugrunde, die Kühlung von Objekten, wie z.B. supraleitende Großmagnete, mit flüssigem Helium, effektiver und wirtschaftlicher zu gestalten.

Die Lösung der obigen Aufgabe erfolgt gemäß dem ersten Teil des Anspruches 1 bzw. 6 erfindungsgemäß durch deren kennzeichnende Merkmale. Die übrigen Patentansprüche geben vorteilhafte Weiterführungen und Ausbildungsformen sowohl des erfindungsgemäßen Verfahrens als auch der erfindungsgemäßen Einrichtung zu dessen Durchführung sowie ein besonderes Anwendungsgebiet der Erfindung wieder.

Der besondere Vorteil der Erfindung besteht darin, daß die Verlustwärme des zu kühlenden Objektes zur Erzeugung der Zwangsströmung in dem eigenen Kühlkreislauf genutzt wird, wobei die Verlustwärme derart in eine Fountainpumpe mit einem Superfilter eingekoppelt und Wärme dem warmen Ende des Superfilters zugeführt wird, daß keine zusätzliche Antriebsleistung benötigt wird und der jeweiligen Belastung entsprechender Durchsatz sich selbstständig einstellt. Diese Pumpen haben in besonders vorteilhafterweise keine mechanisch bewegten Teile.

Durch die Erfindung wird die Möglichkeit geschaffen, innengekühlte Leiterkonzepte bei extrem tiefen Temperaturen unterhalb der 1-Linie des flüssigen Heliums, d.h. mit suprafluidem Helium (He 11) zu verwirklichen, wobei die unbestrittenen Vorteile einer Kühlung durch Zwangsströmung mit den Vorteilen der extrem guten Kühleigenschaft von He II bei dem Bau großer Supraleiterwicklungen verbunden sind.

Der gegenüber der z.Z. meist üblichen Kühlung bei Temperaturen um 4 K zwangsläufig vergrößerte Aufwand zur Bereitstellung der Kühlleistung wird häufig durch die Verwendung billigerer Materialien (NbTi statt NbaSn) bzw. durch die höheren Magnetfelder und Stromdichten, die bei 1,8 K erreicht werden können, wettgemacht.

Nachfolgend wird die Erfindung anhand der Figuren 1 bis 6 an einigen Beispielen beschrieben.
Figur 1 stellt das Schema des erfindungsgemäßen Kühlkreislaufes dar;
Figur 1a zeigt eine erweiterte Version des Kühlkreislaufes nach Figur 1;
Figur 2 zeigt die Austrittstemperatur T₂ in Abhängigkeit von der normierten Belastung bei unterschiedlichen Systemdrücken po. Die Eintrittstemperatur ist Tᵢ = 1,8 K;
Figur 2a zeigt den Heliumdurchsatz in Kühlkanälen mit dem Durchmesser D = 4 mm bei unterschiedlichen Längen in Abhängigkeit von der thermischen Belastung Q;
Figur 2b zeigt den Fountaindruck Ap in Abhängigkeit von der Austrittstemperatur T₂;
Figur 3 zeigt ein Ausführungsbeispiel einer typischen Fountainpumpe;
Figur 4 stellt ein Kühlschema mit parallel geschalteten Kühlkanälen dar;
Figur 5 stellt ein Kühlschema für den Fall dar, daß parallele Kühlkanäle 11, 11 a ungleich belastet sind;
Figur 6 zeigt eine weitere Konzeption eines Kühlsystems, wobei außer der Verlustwärme des zu kühlenden Objektes noch andere Wärmequellen zur Verstärkung der Zwangsströmung genutzt werden.

Figur 1 stellt das Schema des erfindungsgemäßen Kühlkreislaufes dar. Die Figur enthält zum besseren Verständnis auch ein Kühlsystem nach dem Stand der Technik, mit dem die 1,8 K-Betriebstemperatur erzielt wird. Hierbei wird flüssiges Helium, das in einem Vorratsbehälter 1 unter einem Druck von beispielsweise 1 bar siedet, durch ein als Wärmeaustauscher ausgebildete Rohr 2 zum Entspannungsventil 3 geführt. Durch Entspannung auf einen Druck von etwa 15 mbar, wird in einem Rückkühlbad 4 eine Betriebstemperatur von etwa 1,8 K erreicht. Der Dampf wird über die Leitung 5 abgesaugt und zum Verflüssiger zurückgeführt. Das Rückkühlbad 4 befindet sich über die als Wärmeaustauscher ausgebildete Wand 6 in gutem thermischem Kontakt mit einem Versorgungsbad 7, welches über eine Druckausgleichsleitung 1a den gleichen Druck annimmt wie im Vorratsbehälter 1. Somit erhält man im Versorgungsbad 7 unterkühltes He 11 mit einer Temperaur von 1,8 K und dem Druck von beispielsweise 1 bar, wie im Vorratsbehälter 1. Die Druckausgleichsleitung 1a ist als sogenannte thermische Barriere auszulegen, um so den Wärmestrom von Vorratsbehälter 1 zum Versorgungsbad 7 auf ein zulässiges Maß herabzusetzen.

Das suprafluide Helium (He 11) aus dem Versorgungsbad 7 wird mittels einer thermomechanischen Pumpe (Fountainpumpe), die aus einem fein porösen Filter 8 (Superfilter) mit nachgeschaltetem Aufwärmbad 9 besteht, nach Rückkühlung in einem ersten Wärmeaustauscher 10 auf die Temperatur des Rückkühlbades 4, in einen Kühlkanal 11 des zu kühlenden Objektes 16, beispielsweise einer supraleitenden Wicklung, geleitet. In dieser Kühlstrecke 11 nimmt das He II die von dort abzuführende Wärme auf. Das austretende, erwärmte He durchströmt dann einen zweiten Wärmeaustauscher 12, wobei es einen Teil der aufgenommenen Wärme an das Aufwärmbad 9 abgibt.

Aufgrund des thermomechanischen Effektes, eines spezifischen Effektes, der im He II auftritt, strömt suprafluides He weitgehend dissipationsfrei aus dem Versorgungsbad 7 in das Aufwärmbad 9, wenn in dem Aufwärmbad 9 eine höhere Temperatur als in dem Versorgungsbad 7 vorliegt. Dies wird gerade durch Einkopplung der in der Kühlstrecke 11 aufgenommenen Wärme in das Aufwärmbad 9 der Fountainpumpe bewirkt.

Das Superfilter 8 wirkt als Entropiefilter. Bildlich gesprochen wird dem He II bei Durchströmen dieses Filters die Wärme abgestreift. Dies hat zur Folge, daß bei Strömung im Versorgungsbad 7 Wärme entsteht, die durch den Wärmeaustauscher 6 an das Rückkühlbad 4 abgegeben wird. Am Austritt des Superfilters 8 tritt dagegen eine Kühlwirkung auf. Hiermit wird ein Teil der über den Wärmeaustauscher 12 dem Aufwärmbad 9 zugeführte Wärme abgeführt. Das aus dem zweiten Wärmeaustauscher 12 austretende Helium wird dann in einem nachgeschalteten dritten Wärmeaustauscher 13 auf die Ausgangstemperatur rückgekühlt und wieder dem Versorgungsbad 7 zugeführt.

Figur 1a zeigt eine erweiterte Version der Einrichtung nach Figur 1, wobei den Wärmeaustauschern 10 und 13 ein vierter Wärmeaustauscher 14 und ein fünfter Wärmeaustauscher 15 vorgeschaltet sind, die zum Vorkühlen innerhalb der Abgasleitung 5 geführt sind, um die Wärmebelastung des Rückkühlbades 4 zu reduzieren.

In Figur 2 ist die errechnete Kühlcharakteristik des erfindungsgemäßen Kühlsystems dargestellt. Hierbei ist die Fluidtemperatur T₂ bei Austritt aus dem mit der Leistung Q beheizten Kühlkanal 11 mit der Länge L, dem Strömungsquerschnitt F und dem hydraulischen Durchmesser D über der "normierten" Heizleistung aufgetragen. Die Rechnung ist für zwei verschieden Systemdrücke (po = 1,0 und 7,5 bar) durchgeführt worden.

In Figur 2a ist der Heliumdurchsatz, der sich in Kanälen mit dem Durchmesser von D = 4 mm einstellt, wenn daraus der Wärmestrom Q abgeführt wird. Dies veranschaulicht, daß mit dem erfindungsgemäßen Kühlsystem auch aus langen Kanälen beträchtliche Wärmelasten abgeführt werden können. Die Kühlung setzt auch nicht aus, wenn die Austrittstemperatur T₂ den He 11-Bereich verläßt.

Wie in Fig. 2b dargestellt, nimmt der Förderdruck (Fountaindruck ep_{F}) sogar bis zu einer Austrittstemperatur von T₂max = 3,5 K zu. Somit ist zu erwarten, daß in einem solchen Kühlsystem ein kontinuierlicher Übergang von He II zur erzwungenen He I-Kühlung stattfindet. Dies kann auch als Vorteil gegenüber einer He II-Badkühlung angesehen werden.

Figur 3 zeigt ein Ausführungsbeispiel einer typischen Fountainpumpe für eine maximale Förderrate von etwa 10 g/sec bei kleinem Druckabfall und für etwa 0,3 bar maximalen Förderdruck bei kleinem Durchsatz. Mit einer solchen Einheit, kann beispielsweise aus einem Kühlkanal von 5 mm Durchmesser und 100 mm Länge, kann eine Leistung von etwa 3 Watt abgeführt werden, wenn die Eintrittstemperatur T₁ 1,8 K und die Austrittstemperatur T₂ 2,16 K beträgt. Das Superfilter 8 besteht hierbei beispielsweise aus A1₂0₃-Pulver mit einer mittleren Teilchengröße von 1,5 µm, das mit einem Füllfaktor von etwa 50 % in ein Rohr von etwa 100 mm Länge und 35 mm Durchmesser gepreßt ist. Natürlich können auch andere Materialien mit ähnlicher Porosität verwendet werden. Querschnitt und Länge der Filtereinheiten sind den speziellen Anforderungen bezüglich Massendurchsatz und Förderdruck anzupassen.

Um solche Einrichtung den jeweiligen Gegebenheiten bezüglich abzuführender Wärme sowie Querschnitt und Länge der Kühlkanäle anzupassen, können mehrere Kühlkanäle 11 oder mehrere Pumpeinheiten in geeigneter Weise miteinander kombiniert werden.

Bei derartigen Kombinationen muß der Tatsache Rechnung getragen werden, daß der mit solchen Fountainpumpen erreichbare Förderdruck aufgrund physikalischer Effekte zwar auf relativ niedrige Werte von weniger als etwa 0,5 bar begrenzt ist. Der erzielbare Durchsatz hängt jedoch bei gegebenem Filtermaterial nur von der zugeführten Wärme und vom Filterquerschnitt ab. Demzufolge können zwar nicht beliebig lange Kühlkanäle betrieben werden, einer Unterteilung in mehrere Parallelkanäle ist dagegen keine physikalische Grenze gesetzt.

Figur 4 stellt ein Kühlschema mit parallel geschalteten Kühlkanälen 11 dar, wie es bei großer Wärmelast bzw. engen Kühlkanalquerschnitten möglich ist. Dieses Kühlsystem unterscheidet sich von dem in Figur 1 dargestellten lediglich dadurch, daß in dem zu kühlenden Objekt (beispielsweise einer supraleitenden Wicklung) der He ll-Strom in mehrere Teilströme aufgespalten ist. Der Querschnitt der Kühlkanäle 11 des Superfilters 8 sowie die Wärmeaustauscher 10, 12, 13, 14 und 15 müssen dabei dem erhöhten Durchsatz angepaßt sein. Ein solches System erscheint dann zweckmäßig, wenn alle Parallelzweige gleiche Strömungswiderstände und gleiche thermische Belastungen haben.

Figur 5 zeigt eine Kühleinrichtung für den Fall, daß parallele Kühlkanäle 11 und 11 a ungleich belastet sind und ungleiche Strömungswiderstände aufweisen. Jeder der Kühlkanäle 11 und 11 a hat eine eigene Pumpe, wodurch gewährleistet ist, daß sich in jedem Kühlkanal 11 und 11 a ein der jeweiligen Belastung entsprechender Durchsatz einstellt.

Das aus der Mitte der Wicklung 16 (oder auch von einer beliebigen Zwischenstelle abgeführte, erwärmte He wird zunächst durch den zweiten Wärmeaustauscher 12 geführt und regt somit einen ersten Massenstrom 17 an, der nach Rückkühlung in den Wärmeaustauschern 15 und 10 den Kühlkanal 11 der Wicklung 16 durchströmt. Nach Austritt aus dem Wärmeaustauscher 12 wird das He in einen sechsten Wärmeaustauscher 12a einer zweiten Fountainpumpe geführt. Wegen der bereits teilweise abgesenkten Temperatur des Kältemittels bei Eintritt in diese zweite Pumpe, kann dort nur ein vergleichsweise geringerer zweiter Massenstrom 17a angeregt werden als in der ersten Pumpe. Dieser Heliumstrom wird nach Rückkühlung in den Wärmeaustauschern 15a und 1 Oa durch den zweiten Kühlkanal 11 a der Wicklung 16 geführt. Somit erhält man ein selbst angeregtes Kühlsystem, mit dem in den beiden Wicklungsteilen unterschiedliche Kühlmittelströme 17 und 17a erzeugt werden. Nach dem gleichen Prinzip können auch mehr als zwei parallele Kühlkreise aufgebaut werden.

Derartige Kühlkreise mit abgestuften Kälteleistungen können insbesondere für Wicklungen mit inhomogener thermischer Belastung interessant sein. Ein solcher Fall liegt z.B. bei einer Toroidalfeldspule eines TOKAMAK-Fusionsreaktors vor. Hierbei tritt in den Wicklungslagen, die dem Plasma am nächsten sind, aufgrund der Absorption von Neutronen, eine beträchtlich höhere Belastung auf als weiter außen. Bezogen auf das in Figur 5 dargestellte Kühlsystem würde man in diesem Fall den größeren Massenstrom 17 durch die inneren Windungen führen.

Figur 6 zeigt eine weitere Konzeption eines Kühlsystems, wobei die Zirkulation des He II nicht nur durch die vom Kühlobjekt zur Fountainpumpe zurückgekoppelte Wärme angeregt wird, sondern auch zusätzlich durch andere Wärmeströme, die an anderen Stellen des Gesamtkühlsystems zwischen dem Temperaturniveau des He I-Vorratsbehälters 1 und des He ll-Aufwärmbades 9 fließen. Bei den hier diskutierten Beispielen sind das zwei Anteile:
a) ein erster Wärmestrom 18, durch die als thermische Barriere auszubildende Druckausgleichsverbindung 1a zwischen dem He I und dem He II-System, und
b) ein zweiter Wärmestrom 19, der mit dem vom He I-Vorratsbehälter 1 über einen achten Wärmeaustauscher 2a zum Rückkühlbad 4 einströmenden He verknüpft ist.

Beide Wärmeströme 18 und 19 belasten das Aufwärmbad 9 und liefern somit einen Beitrag zur verstärkten Konvektion. Durch diese Maßnahme wird die thermische Belastung des Rückkühlbades 4 verringert. Wenn eine Druckleitung 21, die über einen Wärmeaustauscher 20 mit dem Versorgungsbad 1 thermisch gekoppelt ist, anstelle der Druckausgleichsleitung 1a hydraulisch von dem Vorratsbad 1 entkoppelt ist, kann dem He ll-System 4 über diese Druckleitung 21 ein beliebiger Druck aufgeprägt werden.

### Bezugszeichenliste:

¹ Vorratsbehälter
2 Rohr
2a achter Wärmeaustauscher
3 Entspannungsventil
4 Rückkühlbad
5 Abgasleitung
6 Wand
7 Versorgungsbad
8 Superfilter
9 Aufwärmbad
10 erster Wärmeaustauscher
11 Kühlkanal/Kühlstrecke
12 zweiter Wärmeaustauscher
12a sechster Wärmeaustauscher
13 dritter Wärmeaustauscher
14 vierter Wärmeaustauscher
15 fünfter Wärmeaustauscher
16 zu kühlehde Objekt
17 erster Massenstrom
17a zweiter Massenstrom
18 erster Wärmestrom
19 zweiter Wärmestrom
20 siebter Wärmeaustauscher
21 Druckleitung

## Patentansprüche

1. Verfahren zum Kühlen eines Objektes mit Hilfe von suprafluidem Helium (He 11), bei welchem zur Erzeugung einer Zwangsströmung des He ll eine Fountainpumpe mit einem Superfilter (8) verwendet und Wärme dem warmen Ende des Superfilters (8) zugeführt wird, dadurch gekennzeichnet, daß die Zwangsströmung dadurch angeregt wird, daß die dem zu kühlenden Objekt (16) entzogene Wärme in ein am warmen Ende des Superfilters (8) vorgesehenes Aufwärmbad (9) eingekoppelt wird.

2. Verfahren nach Anspruch 1, dadurch gekennzeichnet, daß
a) dem im zu kühlenden Objekt (16) von der Eintrittstemperatur Ti auf die Austrittstemperatur Tε aufgewärmten Helium in dem Aufwärmbad (9) der Fountainpumpe Wärme entzogen wird, worauf es in einem Rückkühlbad (4) weiter rückgekühlt und dem Versorgungsbad (7) der Fountainpumpe zugeführt wird, und daß
b) das derart im Aufwärmbad (9) der Fountainpumpe erwärmte und unter Druck stehende Helium entnommen und, nachdem es im Rückkühlbad (4) auf die Eintrittstemperatur Ti zurückgekühlt wurde, dem zu kühlenden Objekt (16) zugeführt wird.

3. Verfahren nach Anspruch 1 und 2, dadurch gekennzeichnet, daß das dem Aufwärmbad (9) der Fountainpumpe entnommene He II in mehrere, dem Objekt (16) an verschiedenen Stellen zuzuführende He II-Teilströme (17, 17a) aufgeteilt wird.

4. Verfahren nach Anspruch 3, dadurch gekennzeichnet, daß
a) bei zwei oder mehreren He II-Teilströmen (17, 17a) mit unterschiedlicher Wärmelast jeder Teilstrom (17, 17a) einer eigenen, der jeweiligen Wärmelast angepaßten Fountainpumpe entnommen und dem zu kühlenden Objekt (16) zugeführt wird, und daß
b) die He-Teilströme (17, 17a) nach der Wärmeaufnahme im zu kühlenden Objekt (16) zu einem He-Gesamtstrom (17, 17a) zusammengefaßt werden, der die Aufwärmbäder (9) der Fountainpumpen nacheinander, entsprechend der Wärmelast der zugehörigen Teilströme zur Anregung der Zwangsströmung versorgt, wobei die Fountainpumpe des Teilstromes mit der jeweils größeren Wärmelast Vorrang hat.

5. Verfahren nach Anspruch 1 bis 4, dadurch gekennzeichnet, daß dem Aufwärmebad (9) der Fountainpumpe neben der dem zu kühlenden Objekt (16) entzogene Wärme zur Verstärkung der Zwangsströmung Wärme aus dem He I-Vorratsbehälter (1) eingekoppelt wird.

6. Einrichtung zur Durchführung des Verfahrens nach Anspruch 1, mit einer Fountainpumpe, welche ein Superfilter (8), ein am kalten Ende des Superfilters (8) vorgesehenes Versorgungsbad (7), das das Superfilter (8) mit He II versorgt, und ein am warmen Ende des Superfilters (8) vorgesehenes Aufwärmbad (9) aufweist, mit einem Rückkühlbad (4) zur Kühlung des Versorgungsbades (7) sowie mit einem geschlossenen Heiliumkreislauf, im dem folgende Komponenten in Reihe angeordnet sind:
- ein im Rückkühlbad (4) angeordneter erster Wärmetauscher (10), der eingangsseitig mit dem Aufwärmbad (9) und ausgangsseitig mit einem Kühlkanal (11) des zu kühlenden Objektes verbunden ist;
- ein im Aufwärmbad (9) angeordneter zweiter Wärmetauscher, der mit dem Ausgang des Kühlkanals (11) verbunden ist;
- ein im Rückkühlbad (4) angeordneter dritter Wärmetauscher (13), der eingangsseitig mit dem zweiten Wärmetauscher (12) verbunden ist und dessen Ausgang im Versorgungsbad (7) mündet.

7. Einrichtung nach Anspruch 6, dadurch gekennzeichnet, daß zwischen den zweiten Wärmeaustauscher (12) und den dritten Wärmeaustauscher (13) ein vierter Wärmeaustauscher (14) eingebracht ist, der im Wärmeaustausch mit der Abgasleitung (5) des Rückkühlbades (4) steht.

8. Einrichtung nach Anspruch 6 und 7, dadurch gekennzeichnet, daß zwischen das Aufwärmbad (9) und den ersten Wärmeaustauscher (10) ein fünfter Wärmeaustauscher (15) eingebracht ist, der im Wärmeaustausch mit der Abgasleitung (5) steht.

9. Einrichtung nach Anspruch 6 bis 8, dadurch gekennzeichnet, daß ein Vorratsbehälter (1) mit dem Aufwärmbad (9) der Fountainpumpe über einen sechsten Wärmeaustauscher (2a) thermisch gekoppelt ist, dessen Ein- und Ausgang mit je einem im Wärmeaustausch mit der Abgasleitung (5) stehenden Rohr (2b und 2c) verbunden ist, dessen Ende mit einem Entspannungsventil (3) im Rückkühlbad (4) mündet.

10. Einrichtung nach Anspruch 6 bis 9, dadurch gekennzeichnet, daß eine Druckausgleichsverbindung (1 a), die normalerweise zwischen einem Vorratsbehälter (1) und dem Versorgungsbad (7) besteht, direkt im Aufwärmbad (9) mündet.

11. Einrichtung nach Anspruch 10, dadurch gekennzeichnet, daß anstelle der Druckausgleichsverbindung (1a) über einen siebten Wärmetauscher (20) im Vorratsbehälter (1), eine Druckleitung (21) im Aufwärmbad (9) mündet.

## Claims

1. Method of cooling an object by means of super- fluid helium (He II), wherein a fountain pump with a superfilter (8) is used to produce a forced flow of the He II, and heat is supplied to the hot end of the superfilter (8), characterised in that the forced flow is activated as a result of the heat, which is removed from the object (16) to be cooled, being incorporated into a heating-up bath (9), which is provided at the hot end of the superfilter (8).

2. Method according to claim 1, characterised in that
a) heat is removed from the helium, which has been heated-up from the inlet temperature T₁ to the outlet temperature T₂ in the object (16) to be cooled, in the heating-up bath (9) of the fountain pump, whereupon the helium is re-cooled further in a re-cooling bath (4) and supplied to the supply bath (7) of the fountain pump, and
b) the pressurised helium, which has thus been heated in the heating-up bath (9) of the fountain pump, is removed and, after it has been re-cooled to the inlet temperature T₁ in the re-cooling bath (4), it is supplied to the object (16) to be cooled.

3. Method according to claims 1 and 2, characterised in that the He II, which has been removed from the heating-up bath (9) of the fountain pump, is split- up into a plurality of partial streams of He II (17, 17a), which are to be supplied to the object (16) at various locations.

4. Method according to claim 3, characterised in that
a) when there are two or more partial streams of He II (17, 17a) with different thermal loadings, each partial stream (17, 17a) is removed from its own particular fountain pump, which is adapted to the actual thermal loading, and is supplied to the object (16) to be cooled, and
b) after the heat has been absorbed in the object (16) to be cooled, the partial streams of He (17, 17a) are combined to form a total stream of He (17, 17a), which supplies the heating-up baths (9) of the fountain pumps in succession, according to the thermal loading of the associated partial streams in order to activate the forced flow, the fountain pump of the partial stream with the greater thermal loading taking precedence.

5. Method according to claims 1 to 4, characterised in that, in order to intensify the forced flow, heat which has been removed from the heating-up bath (9) of the fountain pump, in addition to that removed from the object (16) to be cooled, is incorporated with heat from the He I storage container (1).

6. Device for carrying out the method according to claim 1, having a fountain pump, which comprises a superfilter (8), a supply bath (7) which is provided at the cold end of the superfilter (8) and supplies the superfilter (8) with He II, and a heating-up bath (9) which is provided at the hot end of the superfilter (8), said pump having a re-cooling bath (4) for cooling the supply bath (7), and having a closed helium circuit in which the following components are disposed in series:
- a first heat exchanger (10), which is disposed in the te-cooling bath (4) and is connected, at its inlet end, to the heating-up bath (9) and, at its outlet end, to a cooling channel (11) of the object to be cooled;
- a second heat exchanger, which is disposed in the heating-up bath (9) and is connected to the outlet of the cooling channel (11);
- a third heat exchanger (13), which is disposed in the re-cooling bath (4) and is connected, at its inlet end, to the second heat exhanger (12), the outlet of said third heat exchanger extending into the supply bath (7).

7. Device according to claim 6, characterised in that a fourth heat exchanger (14) is introduced between the second heat exchanger (12) and the third heat exchanger (13) and exchanges heat with the waste gas pipe (5) of the re-cooling bath (4).

8. Device according to claims 6 and 7, characterised in that a fifth heat exchanger (15) is introduced betwen the heating-up bath (9) and the first heat exchanger (10) and exchanges heat with the waste gas pipe (5).

9. Device according to claims 6 to 8, characterised in that a storage container (1) is thermally coupled with the heating-up bath (9) of the fountain pump via a sixth heat exchanger (2a), the inlet and outlet of which are each connected to a tube (2b and 2c respectively), which exchanges heat with the waste gas pipe (5), the end of said tube being provided with a relief valve (3) and extending into the re-cooling bath (4).

10. Device according to claims 6 to 9, characterised in that a pressure-equalising connection (1a), which is normally situated between a storage container (1) and the supply bath (7), extends directly into the heating-up bath (9).

11. Device according to claim 10, characterised in that, instead of using the pressure-equalising connection (1 a), a pressure line (21) extends into the heating-up bath (9) via a seventh heat exchanger (20) in the storage container (1).

## Revendications

1. Procédé pour refroidir un objet à l'aide d'hélium super fluide (He II), dans lequel on utilise pour obtenir un courant forcé d'hélium Il une pompe thermomécanique (fountainpumpe) avec un superfiltre (8) et on amène de la chaleur à l'extrémité chaude du super filtre (8), caractérisé en ce que le courant forcé est excité par le fait que la chaleur retirée de l'objet à refroidir (16) est envoyée dans un bain à réchauffer (9) prévu à l'extrémité chaude du superfiltre (8).

2. Procédé selon la revendication 1, caractérisé en ce que
a) à l'hélium réchauffé dans l'objet à refroidir (16) de la température d'entrée Ti à la température de sortie T₂, on retire de la chaleur dans le bain à réchauffer (9) de la pompe thermomécanique, à la suite de quoi il est à nouveau refroidi dans un bain de refroidissement de retour (4) et est envoyé dans le bain d'approvisionnement (7) de la pompe thermomécanique, et en ce que
b) l'hélium réchauffé dans le bain à réchauffer (9) de la pompe thermomécanique et se trouvant sous pression est prélevé et après avoir été refroidi à nouveau dans le bain de refroidissement de retour à la température d'entrée Ti, est envoyé dans l'objet à refroidir (16).

3. Procédé selon les revendications 1 et 2, caractérisé en ce que l'hélium Il prélevé du bain à réchauffer (9) de la pompe thermomécanique est divisé en plusieurs courants partiels d'Hélium (17, 17a) à conduire à l'objet (16) en différents endroits.

4. Procédé selon la revendication 3, caractérisé en ce que
a) pour deux ou plusieurs courants parties d'Hélium Il (17, 17a) avec des charges thermiques différentes, chaque courant partiel (17, 17a) est prélevé de sa propre pompe thermomécanique ajustée à la charge thermique correspondante et est amené à l'objet (1 b) à refroidir, et en ce que
b) les courants partiels de l'Hélium (17, 17a) après la réception de chaleur dans l'objet (16) à refroidir sont réunis en un courant total de l'Hélium (17, 17a) qui dessert l'un après l'autre les bains à réchauffer des pompes thermomécanique pour excitation du courant forcé conformément à la charge thermique des flux partiels correspondants, la pompe thermomécanique du flux partiel avec la charge thermique respectivement la plus grande ayant la priorité.

5. Procédé selon les revendications 1 à 4 caractérisé en ce que la chaleur provenant du réservoir de réserve de l'Hélium est associée dans le bain à réchauffer (9) de la pompe thermomécanique à la chaleur retirée de l'objet à refroidir (16) pour intensifier le courant forcé.

6. Dispositif pour la mise en oeuvre du procédé selon la revendication 1, avec une pompe thermomécanique qui comprend un superfiltre (8), un bain d'approvisionnement (7) prévu à l'extrémité froide du superfiltre (8), qui alimente en Hélium Il le superfiltre (8), et un bain à réchauffer (9) prévu à l'extrémité chaude du superfiltre (8), avec un bain de refroidissement de retour (4) pour le refroidissement du bain d'approvisionnement (7) aussi que un circuit d'Hélium fermé, dans lequel les composants suivants sont disposés en série :
- un premier échangeur thermique (10) disposé dans le bain de refroidissement en retour (4), qui est relié du côté entrée au bain à réchauffer (9) et du côté sortie au canal de refroidissement (11) de l'objet à refroidir
- un deuxième échangeur thermique disposé dans le bain réchauffer (9), qui est relié à la sortie du canal de refroidissement (11)
- un troisième échangeur thermique (13) disposé dans le bain de refroidissement de retour (4), qui est relié du côté entrée avec le deuxième échangeur thermique (12) et dont la sortie débouche dans le bain approvisionnement (7).

7. Dispositif selon la revendication 6, caractérisé en ce que l'on insère entre le deuxième échangeur thermique (12) et le troisième échangeur thermique (13) un quatrième échangeur thermique (14), qui se trouve en échange thermique avec la conduite de gaz d'échappement (5) du bain de refroidissement de retour (4).

8. Dispositif selon les revendications 6 et 7 caractérisé en ce que l'on insère entre le bain à réchauffer (9) et le premier échangeur thermique (10) un cinquième échangeur thermique (15), qui se trouve en échange thermique avec la conduite de gaz d'échappement (5).

9. Dispositif selon les revendications 6 à 8 caractérisé en ce qu'un réservoir de réserve (1) est accouplé thermiquement avec le bain de réchauffage (9) de la pompe thermomécanique au moyen d'un sixième échangeur thermique (2a), dont l'entrée et la sortie sont reliées respectivement à un conduit (2b et 2c) se trouvant en échange thermique avec la conduite de gaz d'échappement (5), conduit qui débouche par son extrémité munie d'une soupape de détente (3) dans le bain de refroidissement de retour (4).

10. Dispositif selon les revendications 6 à 9 caractérisé en ce qu'une connection de compensation de pression (la), qui normalement est située entre un réservoir de réserve (1) et le bain d'approvisionnement (7), débouche directement dans le bain à réchauffer (9).

11. Dispositif selon la revendication 10, caractérisé en ce que, au lieu de la connection de compensation de pression (1a), une conduite de pression (21) débouche dans le bain à réchauffer (9), par l'intermédiaire d'un septième échangeur thermique (20) situé dans le réservoir de réserve (1).
